# EUROPÄISCHE PATENTSCHRIFT

(11) **EP 0 001 858 B1**
(45) Veröffentlichungstag und Bekanntmachung des Hinweises auf die Patenterteilung: **01.04.1981**
(21) Anmeldenummer: 78200266.1
(22) Anmeldetag: 27.10.1978
(51) Int. Cl.: F24J 3/04, F25B 29/00

(54) **Heizverfahren und bimodales Heizsystem zum Heizen von Gebäuden**
Heating method and bi-modal heating system for heating of buildings
Procédé de chauffage et système de chauffage bi-modale pour chauffer des bâtiments

(30) Priorität: 28.10.1977 DE 2748415
(43) Veröffentlichungstag der Anmeldung: 16.05.1979
(73) Patentinhaber: N.V. NEDERLANDSE GASUNIE, NL-9700 MA Groningen (NL)
(72) Erfinder: De Vries, Auke Ole Tjomme, NL-9351 JS Leek (NL)
(74) Vertreter: Stuffken, Jan

## Beschreibung

Die Erfindung betrifft ein Verfahren zum Heizen von Gebäuden unter Verwendung zumindest einer Absorptionswärmepumpe, mit der Wärme aus der Umgebung aufnehmbar ist, bei welchem Verfahren beim Übersteigen eines bestimmten Übergangswertes durch die Umgebungstemperatur in einem ersten Wirkungsmodus ein Betriebsmedium bei niedrigem Druck kontinuierlich in einem Verdampfer verdampft und der Umgebung Wärme entzieht, das verdampfte Betriebsmedium durch eine in einem Absorptionsgefäss befindliche Absorptionsflüssigkeit absorbiert, von diesem Absorptionsgefäss aus kontinuierlich Absorptionsflüssigkeit mit in ihr absorbiertem Betriebsmedium durch eine Pumpe in ein Siedegefäss gepumpt und darin erhitzt wird, wodurch Betriebsmedium aus der Absorptionsflüssigkeit herausgetrieben wird, das ausgetriebene Betriebsmedium bei höherem Druck unter Abgabe von Wärme durch das kondensierende Betriebsmedium in einem Kondensator kondensiert, welche Wärme direkt oder über einen oder mehrere Wärmeaustauscher an einen zu heizenden Raum oder mehrere zu heizende Räume abgetreten wird, das kondensierte Betriebsmedium über ein Drosselventil wieder dem Verdampfer zugeführt wird und die an Betriebsmedium arme Absorptionsflüssigkeit über ein weiteres Drosselventil wieder dem Absorptionsgefäss zufliesst, und bei welchem Verfahren beim Unterschreiten des gewählten Übergangswertes durch die Umgebungstemperatur in einem zweiten Wirkungsmodus das im Kondensator kondensierte flüssige Betriebsmedium wenigstens teilweise unter Umgehung des Verdampfers an einen Punkt des Kreislaufes stromab des Verdampfers gefördert wird.

Die hier mit 'Umgebung' bezeichnete kalte Warmequelle kann die Aussenluft sein, aber auch z.B. ein offenes Gewässer, Grundwasser, der Boden, Industriewasser usw. Auf Wärmepumpen beruhende Heizverfahren bieten gute Aussichten für eine Ersparnis an Primärenergie, besonders bei der Raumheizung.

Ein derartiges Verfahren ist bekannt aus der US-A-2,272,871. Dass man in einem derartigen Verfahren bei tieferen Umgebungstemperaturen in zweiten Wirkungsmodus einen Teil des flüssigen Betriebsmediums den Verdampfer umgehen lässt, hat den Grund, dass bei tieferen Umgebungstemperaturen die Wirkung der Wärmepumpe ungenügend ist, weil dann die Wärmeübertragung von der Umgebung zum Verdampfer zu gering ist, somit ungenügend Betriebsmedium verdampft wird und also die zirkulierende Menge Betriebsmedium auch zu klein ist, um die Heizleistung des Siedegefässes zum Kondensator übertragen zu können.

Bei dem bekannten Verfahren wird im zweiten Wirkungsmodus ein Teil des im Kondensator kondensierten flüssigen Betriebsmediums, mit Umgehung des Verdampfers, dem Absorptionsgefäss zugeführt, um eine genügende zirkulierende Menge Betriebsmedium zu erhalten. Die Umwälzung der Absorptionsflüssigkeit muss dabei aufrechterhalten werden. Wenn nahezu die ganze zirkulierende Menge an Betriebsmedium den Verdampfer umgeht, kann von Wärmepumpenwirkung kaum noch die Rede sein und bedeutet die Umwälzung der Absorptionsflüssigkeit eine fast nutzlose und unwirtschaftliche Belastung des Systems. Aufgabe der Erfindung ist eine Verbesserung der Wirtschaftlichkeit eines derartigen Heizverfahrens.

Erfindungsgemäss wird diese Verbesserung dadurch erreicht, dass im zweiten Wirkungsmodus die Absorptionsflüssigkeit gespeichert wird, die Verbindungen zwischen Kondensator und Verdampfer, Absorptionsgefäss und Pumpe sowie Siedegefäss und Absorptionsgefäss gesperrt werden, der Ablauf des Kondensators an die Pumpe angeschlossen und kondensiertes Betriebsmedium zum Siedegefäss gepumpt wird, welches Betriebsmedium anschliessend in einem Kreislaufsystem im Siedegefäss verdampft und im Kondensator kondensiert, wobei Wärme von erhitzten Siedegefäss zum Kondensator transportiert wird. Als Absorptionsflüssigkeit wird Wasser und als Betriebsmedium Ammonia bevorzugt. Vorzugsweise wird die Absorptionsflüssigkeit beim zweiten Wirkungsmodus im Absorptionsgefäss gespeichert.

Bei dem erfindungsgemässenn Verfahren zirkuliert im zweiten Wirkungsmodus also nur das Betriebsmedium und ist die unwirtschaftliche Umwälzung der Absorptionsflüssigkeit beseitigt.

Bei Anwendung des erfindungsgemässen Verfahrens im ersten Wirkungsmodus kann es zur Ablagerung von Eis auf dem Verdampfer kommen, wobei der Druck im Verdampfer zurückgeht. Das erfindungsgemässe Verfahren wird dann vorzugsweise so durchgeführt, dass das Verfahren bei einer über dem gewählten Übergangswert liegenden Umgebungstemperatur im Falle einer Druckverringerung im Verdampfer infolge Eisablagerung auf dem Verdampfer vorübergehend im zweiten Wirkungsmodus durchgeführt wird, wobei ferner die im Absorptionsgefäss gespeicherte Absorptionsflüssigkeit verdampft und im Verdampfer unter Wärmeabgabe kondensiert, wodurch das auf dem Verdampfer abgelagerte Eis schmilzt, und dass im .Falle eines Druckansteigs im Verdampfer durch das Verschwinden der Eisablagerung wieder das Verfahren des ersten Wirkungsmodus ausgeführt wird.

Die Erfindung betrifft auch ein Heizsystem zur Durchführung des erfindungsgemässen Verfahrens mit einem Kreislaufsystem, in dem der Reihe nach ein Verdampfer, ein Absorptionsgefäss, eine Flüssigkeitspumpe, ein zu erhitzendes Siedegefäss, ein Kondensator und ein erstes Drosselventil angeordnet sind, und mit einer Rückleitung mit einem zweiten Drosselventil zwischen dem Siedegefäss und dem Absorptionsgefäss, welche Teile zusammen eine Absorptionswärmepumpe bilden, mit der in einem ersten Wirkungsmodus des Systems Wärme aus der Umgebung aufnehmbar und direkt oder über einen oder mehrere Wärmeaustauscher an einen zu heizenden Raum oder mehrere zu heizende Räume abtretbar ist und mit einer mit einem Absperrventil versehenen Kurzschlussleitung, mit der in einem zweiten Wirkungsmodus des Systems im Kondensator kondensiertes flüssiges Betriebsmedium wenigstens teilweise unter Umgehung des Verdampfers an einen Punkt des Kreislaufes stromab des Verdampfers gefördert werden kann. Das erfindungsgemässe Heizsystem ist dadurch gekennzeichnet, dass die Kurzschlussleitung den Ablass des Kondensators mit der Zufuhr der Flüssigkeitspumpe verbinden kann, wobei das Absorptionsgefäss so gross ist, dass darin im zweiten Wirkungsmodus der gesamte Vorrat an Absorptionsflüssigkeit speicherbar ist und Absperrventile vorgesehen sind, um den von dem Verdampfer und dem Absorptionsgefäss gebildeten Teil des Systems von dem Rest des Systems absperren zu können.

Die Erfindung wird anhand der Zeichnung und eines Beispiels erläutert.

Die Zeichnung stellt schematisch als nicht einschränkendes Beispiel ein erfindungsgemässes Heizsystem dar.

Die Wirkungsweise des dargestellten Heizsystems ist folgende: Bei nicht zu niedriger Umgebungstemperatur befindet sich das System im ersten Wirkungsmodus und es funktioniert als Wärmepumpe. Auf Befehl des Steuergeräts 33 werden die Absperrventile 4, 7, 17 und 20 geöffnet; das Absperrventil 23 ist geschlossen. Der Brenner 10 wird vom Gasabsperrventil 12 so gesteuert, dass die om Temperatursensor 35 gemessene Tempererur dem gewünschten eingestellten Wert ",'1t-spricht. Im Verdampfer 1 wird Betriebsmedium verdampft, wobei der Umgebung Wärme entzogen wird. Dieses Betriebsmedium wird im Absorptionsgefäss 2 von der Absorptionsflüssigkeit absorbiert. Im Siedegefäss 8 wird das Betriebsmedium durch Erhitzung aus der Absorptionsflüssigkeit herausgetrieben. Die mit verdampfte Absorptionsflüssigkeit wird in der Säule 13 abgetrennt. Das Betriebsmedium kondensiert im Kondensator 14, gibt dabei an den Wärmeaustaucher 24 Wärme ab und kehrt über das Drossventil 18 wieder in den Verdampfer 1 zurück. Die Absorptionsflüssigkeit fliesst aus dem Absorptionsgefäss 2 durch die Leitung 6, die Pumpe 5, die Leitung 9, das Siedegefäss 8, die Leitung 19 und das Drosselventil 21 in das Absorptionsgefäss 2 zurück.

Gemass dem vorliegenden Beispiel stromt durch den Wärmeaustauscher 24 Wasser, das in diesem Austauscher erhitzt wird. Das heisse Wasser wird über den Rauchgaswärmeaustauscher 39, der noch Wärme aus den Verbrennungsgasen aufnimmt, und die Leitung 25 in die Heizungsradiatoren 26 geführt; das abgekühlte Wasser fliesst durch die Ruckleitung 27 zur Pumpe 32 zurück und wird anschliessend wieder in den Wärmeaustauschern 28, 29 und 24 erhitzt. Die dem Gasbrenner 10 zugehende Gasmenge wird vom Steuergerat 33 derart eingestellt, dass die vom Sensor 35 gemessene Temperatur einen im voraus eingestellten Sollwert beibehält. Evtl. wird noch ein Wärmeaustauscher hinzugeschaltet, damit die Flüssigkeit in der Leitung 19 einen Teil ihrer Wärme an die Flüssigkeit in der Leitung 9 abtritt, so dass letztere einigermassen erhitzt wird.

Im zweiten Wirkungsmodus, dem Verdampfungs-Kondensations-System, wird das System in zwei Fällen betrieben, und zwar:
1. Intermittierend für kurze Zeit mit dazwischenliegenden längeren Perioden, in denen der Wärmepumpe-Modus angewandt wird. Dieser Fall stellt sich ein bei etwas niedriger Umgebungstemperatur. Dabei wird sich nämlich oftmals an der Aussenseite des Verdampfers 1 Eis ablagern, was den Wärmeüberang beeinträchtigt. Dabei fallen Temperatur und Druck im Verdampfer 1 ab, was vom Drucksensor 38 angezeigt wird. Der Verdampfer 1 muss daher in regelmässigen Zeitabständen abgetaut werden. Dabei darf die Heizung des Gebäudes selbstverständlich nicht unterbrochen werden. Das System wird dann vorubergehend gemäss dem zweiten Wirkungsmodus betrieben.
2. Kontinuierlich, wenn die Umgebungstemperatur unter einen bestimmten, im voraus eingestellten Wert absinkt, wobei das Wärmepumpen-System der Umgebung keine genügende Wärmemenge mehr zu entziehen vermag und weiter das häufige Auftauen des Verdampfers einen solchen Energieaufwand erfordern würde, dass der Wirkungsgrad des auf Wärmepumpen beruhenden Systems sich gegenüber dem des Verdampfungs-Kondensations-Systems verschlechtern würde.

Die Umschaltung vom ersten auf den zweiten. Wirkungsmodus hat folgenden verIauf:
a. Das Absperrventil 17 wird geschlossen. Noch im Verdampfer 1 befindliches Betriebsmedium fliesst durch die Leitung 3 in das Absorptionsgefäss 2 und wird dort in der Absorptionsflüssigkeit absorbiert;
b. Auf der zwischen dem Absorptionsgefäss 2 und dem Siedegefäss 8 umlaufenden Absorptionsflüssigkeit wird das Betriebsmedium durch Sieden entfernt, kondensiert im Kondensator 14 und wird vorübergehend darin gespeichert;
c. Nachdem das Betriebsmedium im wesentlichen entfernt ist, verdampft die Absorptionsflüssigkeit, wodurch der vom Drucksensor 37 gemessene Druck ansteigt. Das Absperrventil 7 wird dann geschlossen, so dass die Flüssigkeitszuführ zum Siedegefäss 8 unterbrochen wird und sich dieses Gefäss in das Absorptionsgefäss 2 entleert;
d. Wenn der Niveausensor 36 anzeigt, dass das Siedegefäss 8 so gut wie leer ist, wird das Absperrventil 12 geschlossen, so dass der Brenner 10 abgeschaltet ist. Bei leerem Siedegefäss 8 wird das Absperrventil 20 geschlossen;
e. Das Absperrventil 23 wird geöffnet. Im Kondensator 14 kondensiertes Betriebsmedium wird von der Pumpe 5 ins Siedegefäss gepumpt;
f. Durch Öffnen des Absperrventils 12 wird der Brenner 10 wieder zugeschaltet. Betriebsmedium verdampft im Siedegefäss 8 und kondensiert im Kondensator 14, wobei an das durch den Wärmeaustauscher 24 fliessende Wasser Wärme abgegeben wird. Das System befindet sich jetzt im zweiten Wirkungsmodus und funktioniert als Verdampfungs-Kondensations-System.

Ob in diesem zweiten Modus das Absperrventil 4 offen oder geschlossen ist, hängt von der Umgebungstemperatur ab. Liegt die Umgebungstemperatur über dem Erstarrungspunkt der Absorptionsflussigkeit, nicht unter 0°C oder sicherheitshalber über 1-2°C. so ist das Absperrventil 4 geöffnet; Absorptionsflüssigkeit verdampft im Absorptionsgefäss 2, kondensiert im Verdampfer 1 unter Abgabe von Wärme, so dass auf dem Verdampfer 1 abgelagertes Eis schmilzt und fliesst als Flussigkeit in das Gefäss 2 zurück. Bei Umgebungstemperaturen unter 0°C ist das Absperrventil 4 geschlossen.

Die Umschaltung vom zweiten auf den ersten Wirkungsmodus erfolgt ganz einfach durch Öffnen der Ventile 4, 7, 17 und 20 und Schliessen des Absperrventils 23 in der kurzschlußleitung 22.

### Beispiel

Bei Anwendung eines Heizsystems gamäss dem vorliegenden Schema wird als Betriebsmedium Ammoniak und als Absorptionsflüssigkeit Wasser benutzt. Bei Umgebungstemperaturen, die nicht unter 1-2°C liegen, wird das System im ersten Wirkungsmodus als Wärmepumpe betrieben, und zwar unter folgenden Bedingungen:

Minderverbrach gegenüber einer
konventionellen
Zentralheizungsanlage mit
einem Heizeffekt
von 0,75:

Bei Umgebungstemperaturen unter 1-2°C wird das System im zweiten Wirkungsmodus als Verdampfungs-Kondensations-System betrieben.

Geht man davon aus, dass zur Heizung einer mittelgrossen gut isolierten Wohnung bei einer Aussenlufttemperatur von 1µ°C ca. 11 kW benotigt werden, so errechnet sich bei einem Wärmetransport von 1050 kJ je kg im Kondensator kondensierendes Ammoniak ein maximaler Ammoniakumlauf von

Bei einem Heizeffekt von 0,85 beträgt die zu installierende Brennerkapazität somit

In diesem Beispiel eines erfindungsgemässen Heizsystems wird eine Heisswasser-Zentralheizung beschrieben. Das Heizsystem gemass der Erfindung kann selbstverständlich auch auf andere Weise, z.B. als Heissluft-Heizungsanlage, ausgeführt sein.

## Patentansprüche

1. Verfahren zum Heizen von Gebäuden unter Verwendung zumindest einer Absorptionswärmepumpe, mit der Wärme aus der Umgebung aufnehmbar ist, bei welchem Verfahren beim Übersteigen eines bestimmten Übergangswertes durch die Umgebungstemperatur in einem ersten Wirkungsmodus ein Betriebsmedium bei niedrigem Druck kontinuierlich in einem Verdampfer (1) verdampft und der Umgebung Wärme entzieht, das verdampfte Betriebsmedium durch eine in einem Absorptionsgefäss (2) befindliche Absorptionsflüssigkeit absorbiert, von diesem Absorptionsgefäss (2) aus kontinuierlich Absorptionsflüssigkeit mit in ihr absorbiertem Betriebsmedium durch eine Pumpe (5) in ein Siedegefäss (8) gepumpt und darin erhitzt wird, wodurch Betriebsmedium aus der Absorptionsflüssigkeit herausgetrieben wird, das ausgetriebene Betriebsmedium bei höherem Druck unter Abgabe von Wärme durch das kondensierende Betriebsmedium in einem Kondensator (14) kondensiert, welche Wärme direkt oder über einen oder mehrere Wärmeaustauscher an einen zu heizenden Raum oder mehrere zu heizende Räume abgetreten wird, das kondensierte Betriebsmedium über ein Drosselventil (18) wieder dem Verdampfer (1) zugeführt wird und die an Betriebsmedium arme Absorptionsflüssigkeit über ein weiteres Drosselventil (21) wieder dem Absorptionsgefäss (2) zufliesst, und bei welchem Verfahren beim Unterschreiten des gewählten Übergangswertes durch die Umgebungstemperatur in einem zweiten Wirkungsmodus das im Kondensator (14) kondensierte flüssige Betriebsmedium wenigstens teilweise unter Umgehung des Verdampfers (1) an einen Punkt des Kreislaufes stromab des Verdampfers (1) gefördert wird, dadurch gekennzeichnet, dass im zweiten Wirkungsmodus die Absorptionsflüssigkeit gespeichert wird, die Verbindungen zwischen Kondensator (14) und Verdampfer (1), Absorptionsgefäss (2) und Pumpe (5) sowie Siedegefäss (8) und Absorptionsgefäss (2) gesperrt werden, der Ablauf des Kondensators (14) an die Pumpe angeschlossen und kondensiertes Betriebsmedium zum Siedegefäss (8) gepumpt wird, welches Betriebsmedium anschliessend in einem Kreislaufsystem im Siedegefäss (8) verdampft und im Kondensator (14) kondensiert, wobei Wärme von erhitzten Siedegefäss (8) zum Kondensator (14) transportiert wird.

2. Verfahren nach Anspruch 1, dadurch gekennzeichnet, dass die Absorptionsflüssigkeit im zweiten Wirkungsmodus im Absorptionsgefäss (2) gespeichert wird.

3. Verfahren nach Anspruch 2, dadurch gekennzeichnet, dass das Verfahren bei einer über dem gewählten Übergangswert liegenden Umgebungstemperatur im Falle einer Druckverringerung im Verdampfer (1) infolge Eisablagerung auf demselben vorübergehend im zweiten Wirkungsmodus durchgeführt wird, wobei ferner die im Absorptionsgefäss (2) gespeicherte Absorptionsflüssigkeit verdampft und im Verdampfer (1) unter Wärmeabgabe kondensiert, wodurch das auf dem Verdampfer (1) abgelagerte Eis schmilzt, und dass im Falle eines Druckanstiegs im Verdampfer (1) durch das Verschwinden der Eisablagerung wieder das Verfahren des ersten Wirkungsmodus ausgeführt wird.

4. Verfahren nach Anspruch 3, dadurch gekennzeichnet, dass der Übergang vom ersten zum zweiten Modus und umgekehrt durch einen im Verdampfer (1) befindlichen Drucksensor (38) und Schaltmittel erfolgt, welche Schaltmittel ein Signal vom Drucksensor (38) erhalten und die erforderlichen Verbindungen öffnen oder schliessen.

5. Verfahren nach einem der Ansprüche 1-4, dadurch gekennzeichnet, dass bei einer Umgebungstemperatur von weniger als 0°C, bei der das Verfahren im zweiten Wirkungsmodus ausgeführt wird, die Verbindung zwischen dem Verdampfer (1) und dem Absorptionsgefäss (2) geschlossen wird.

6. Heizsystem zur Durchführung des Verfahrens nach einem der Ansprüche 1-5 mit einem Kreislaufsystem, in dem der Reihe nach ein Verdampfer (1), ein Absorptionsgefäss (2), eine Flüssigkeitspumpe (5), ein zu erhitzendes Siedegefäss (8), ein Kondensator (14) und ein erstes Drosselventil (18) angeordnet sind, und mit einer Rückleitung (19) mit einem zweiten Drosselventil (21) zwischen dem Siedegefäss (8) und dem Absorptionsgefäss (2), welche Teile zussammen eine Absorptionswärmepumpe bilden, mit der in einem ersten Wirkungsmodus des Systems Wärme aus der Umgebung aufnehmbar und direkt oder über einen oder mehrere Wärmeaustauscher an einen zu heizenden Raum oder mehrere zu heizende Räume abtretbar ist und mit einer mit einem Absperrventil (23) versehenen Kurzschlussleitung (22), mit der in einem zweiten Wirkungsmodus des Systems im Kondensator (14) kondensiertes flüssiges Betriebsmedium wenigstens teilweise unter Umgehung des Verdampfers (1) an einen Punkt des Kreislaufes stromab des Verdampfers (1) gefördert werden kann, dadurch gekennzeichnet, dass die Kurzschlussleitung (22) den Ablass des Kondensators (14) mit der Zufuhr der Flüssigkeitspumpe (5) verbinden kann, wobei das Absorptionsgefäss (2) so gross ist, dass darin im zweiten Wirkungsmodus der gesamte Vorrat an Absorptionsflüssigkeit speicherbar ist und Absperrventile (7, 23) vorgesehen sind, um den von dem Verdampfer (1) und dem Absorptionsgefäss (2) gebildeten Teil des Systems von dem Rest des Systems absperren zu können.

## Claims

1. Method for heating of buildings, using at least one absorption heat pump with which ambient heat can be taken up, a first mode of operation in this method consisting in that as the ambient temperature rises beyond a particular transition value, an operating medium is continuously evaporated at a pressure in an evaporator (1) and extracts heat from the surrounding environment, the evaporated operating medium is absorbed into an absorption liquid in an absorption vessel (2), the absorption liquid together with the absorbed operating medium is continuously transferred by a pump (5) from the absorption vessel (2) to a boiling vessel (8) in which it is heated causing operating medium to be expelled from the absorption liquid, the expelled operating medium is condensed at an elevated pressure in a condensor (14) whilst releasing heat, which heat is conveyed direct or via one of more heat exchangers to the room(s) to be heated, the condensed operating medium is fed back to the condensor (1) via a throttle valve (18) and the absorption liquid with a low operating medium content flow back to the absorption vessel (2) via another throttle valve (21), a second mode of operation in the method consisting in that as the ambient temperature drops below the transition value, at least part of the condensed operating liquid is conveyed from the condensor (14) to a point in the circuit downstream of the evaporator (1), which is by-passed, characterized in that in the second mode of operation the absorption liquid is stored, the connections between the condensor (14) and the evaporator (1), the absorption vessel (2) and the pump (5) as well as between the boiling vessel (8) and the absorption vessel (2) are blocked, the outlet of the condensor (14) is connected to the pump, and condensed operating medium is pumped to the boiling vessel (8), which operating medium is subsequently evaporated in the boiling vessel (8) and condensed in the condensor in a closed circuit, heat from the heated boiling vessel (8) being transported to the condensor (14).

2. Method according to claim 1, characterized in that the absorption liquid is stored in the absorption vessel (2) in the second mode of operation.

3. Method according to claim 2, characterized in that when pressure decrease occurs in the evaporator (1) as a result of ice deposit on it, while the ambient temperature is higher than the transition value, the method can be applied temporarily in the second mode of operation, the absorption liquid which is stored in the absorption vessel (2) being evaporated, and condensed in the evaporator (1) whilst releasing heat, which causes the ice deposit on the evaporator (1) to melt, and in that when the pressure in the evaporator (1) rises owing to the disappearance of the ice deposit, the first mode of operation can be applied again.

4. Method according to claim 3, characterized in that the transition from the first to the second mode of operation and vice versa is effected by a pressure sensor (38) located in the evaporator (1), and switching means, which switching means receive a signal from the sensor (38) and shut or open the required connections.

5. Method according to any one of the claims 1-4, characterized in that at a temperature below 0°C. where the method is carried out in the second mode of operation, the connection between the evaporator (1) and the absorption vessel (2) is closed.

6. Heating system for application of the method according to any one of the claims 1.-5 with a closed circuit which comprises in the following order an evaporator (1), an absorption vessel (2), a liquid pump (5), a boiling vessel (8) to be heated, a condensor (14) and a first throttle valve (18), with a return line 19 comprising a second-throttle valve (21) between the boiling vessel (8) and the absorption vessel (2), which parts together form an absorption heat pump with which in a first mode of operation of the system, heat can be absorbed from the surrounding environment and transferred direct or via one or more heat exchangers to one or more rooms to be heated, and with a short-circuit line (22), provided with a shut off valve (23), with which in a second mode of operation of the system at least part of the operating liquid condensed in the condensor (14) is conveyed to a point in the circuit downstream of the evaporator (1), which is by-passed, characterized in that the short-circuit line (22) can connect the outlet of the condensor (14) with the inlet of the liquid pump (5), while the absorption vessel (2) is large enough to contain in the second mode of operation the entire supply of absorption liquid, and shutoff valves (7;23) are provided with which the part of the system comprising the evaporator (1) and the absorption vessel (2) can be isolated from the rest of the system.

## Revendications

1. Procédé de chauffage de bâtiments selon lequel on utilise du moins une pompe de chaleur d'absorption permettant d'absorber de la chaleur de l'ambiance alors que, la température ambiante ayant surpassé une certaine valeur de transition, un agent d'opération est évaporé en continu - dans une première phase - dans un évaporateur (1) et absorbe de la chaleur d'ambiance, que l'agent d'opération évaporé est absorbé par un liquide d'absorption se trouvant dans un vase d'absorption (2), que du liquide d'absorption contenant de l'agent d'opération absorbé est transporté en continu de ce vase d'absorption (2), au moyen d'une pompe (15) à une chaudière (8) ou il est chauffé de sorte que l'agent d'operation est expulsé du liquide d'absorption, que l'agent d'operation expulsé se condense à une pression plus élevée et en dégageant de la chaleur dans un condenseur (14), laquelle chaleur est cédée directement ou au moyen d'un ou de plusieurs échangeurs de chaleur à un ou à plusieurs locaux à chauffer, que l'agent d'opération condensé est ramené à l'évaporateur (1) en passant par une soupape d'étranglement (18), que le liquide d'absorption pauvre en agent d'opération est ramené au vase d'absorption (2) en passant par une autre soupape d'étranglement (21), que, la température d'ambiance ayant passé sous la valeur de transition choisie - dans une deuxième phase - l'agent d'operation liquide, condensé dans le condenseur (14), est amené du moins partiellement, en évitant l'évaporateur (1), à un point du circuit situé en aval de l'évaporateur (1), caractérisé en ce que, dans la deuxième phase, le liquide d'absorption est stocké, que les raccordements entre le condenseur (14) et l'évaporateur (1), le vase d'absorption (2) et la pompe (5) ainsi qu'entre la chaudière (8) et le vase d'absorption (2) sont fermés, que la sortie du condenseur (14) est raccordé à la pompe et que de l'agent d'opération condensé est pompé à la chaudière et en circulant s'evapore ensuite dans la chaudière (8) et se condense dans le condenseur (14) et que de la chaleur de la chaudière chauffée (8) est transportée au condenseur (14).

2. Procédé selon la revendication 1, caractérisé en ce que le liquide d'absorption est stocké, dans la deuxième phase, dans le vase d'absorption (2).

3. Procédé selon la revendication 2, caractérisé en ce que, la température d'ambiance étant supérieure à la valeur de transition choisie - quand la pression dans l'évaporateur baisse à la suite de givrage sur celui-ci - le procédé est effectué temporairement dans la deuxième phase alors que le liquide d'absorption stocké dans le vase d'absorption se condense en dégageant de la chaleur dans l'évaporateur (1) de sorte que le givre déposé sur l'évaporateur (1) se fond et que, si la pression dans l'évaporateur (1) monte à la suite de la disparition du givrage, on effectue le procédé de nouveau dans la première phase d'opération.

4. Procédé selon la revendication 3 caractérisé en ce que le passage de la première à la deuxième phase se fait au moyen d'un capteur de presion (38), se trouvant dans l'évaporateur (1) ainsi que de moyens de commutation quie recoivent un signal du capteur de pression (38) et qui ouvrent ou ferment les raccordements exigés.

5. Procédé selon l'une des revendications 1 à 4, caractérisé en ce que, la température d'ambiance étant inférieure à 0°C, valeur à laquelle le procédé est exécuté dans la deuxième phase, le raccordement entre l'evaporateur (1) et le vase d'absorption (2) est fermé.

6. Système de chauffage pour la mise en oeuvre du procédé selon l'une ou l'autre des revendications 1 à 5 avec un circuit comprenant successivement un évaporateur (1), un vase d'absorption (2), une pompe de liquide (5), une chaudière à chauffer (8), un condenseur (14) et une première soupape d'étranglement (18), ainsi qu'une conduite de retour (19) équipée d'une deuxième soupape d'étranglement (21) entre la chaudière (8) et le vase d'absorption (2), lesquels éléments constituent ensemble une pompe de chaleur d'absorption permettant, dans une première phase du système, d'absorber de la chaleur de l'ambiance et de la céder, soit directement soit au moyen d'un ou de plusieurs échangeurs de chaleur, à un ou à plusieurs locaux à chauffer, et comprenant ensuite une conduite à court-circuit (22) équipée d'une soupape d'arrêt (23), à l'aide de laquelle, dans une deuxième phase du système, l'agent d'opération liquide condensé dans le condenseur (14) peut être amené du moins partiellement et en évitant l'évaporateur (1), à un point du circuit situé en aval de l'évaporateur (1), caractérisé en ce que la conduite à court-circuit (22) peut raccorder la sortie du condenseur (14) au tuyau d'alimentation de la pompe à liquide (5), alors que le vase d'absorption (2) est tellement grand que, dans la deuxième phase, la quantité totale de liquide d'absorption puisse y être stockée et qu'il y a des soupapes d'arrêt (7, 23) permettant de séparer la partie du système composée de l'évaporateur (1) et du vase d'absorption (2), d'avec les autres éléments du système.
